# EUROPÄISCHE PATENTSCHRIFT

(11) **EP 0 074 934 B1**
(45) Veröffentlichungstag und Bekanntmachung des Hinweises auf die Patenterteilung: **17.09.1986**
(21) Anmeldenummer: 82830224.0
(22) Anmeldetag: 18.08.1982
(51) Int. Cl.: E03C 1/01

(54) **Kippbare Waschbecken-Klosettschüssel-Gruppe, besonders geeignet für Wohnwagen, Wohnanhänger, Schlafwagen und ähnliche**
Tiltable washbasin and toilet bowl assembly, especially suited for caravans, trailercaravans, dormobiles and the like
Groupe de lavabo et de cuvette de toilette basculant specialement apte aux roulottes, caravanes, wagon-lits et pareils

(30) Priorität: 07.09.1981 IT 4924181; 06.08.1982 IT 4895882
(43) Veröffentlichungstag der Anmeldung: 23.03.1983
(73) Patentinhaber: Crocoli, Pietro, I-00173 Rom (IT)
(72) Erfinder: Crocoli, Pietro, I-00173 Rom (IT)
(74) Vertreter: Sneider, Massimo

## Beschreibung

Es ist bekannt, dass in als Wohnwagen ausgestatteten Fahrzeugen, in Wohnanhängern, in Booten und ähnlichen, der zur Verfügung stehende Raum sehr begrenzt ist und somit maximal nutzbar gemacht werden muss.

Es ist gleichfalls bekannt, dass einer der unentbehrlichen Räume, welcher aber auf ein Minimum vermindert werden muss, für die hygienischen Dienstleistungen bestimmt ist, also insbesondere für Klosettschüssel und Waschbecken. Soviel man an diesem Raum auch einsparen will, ist es jedoch immer erforderlich die Raumbedarfsprofile dieser sanitären Apparate vor Augen zu halten, welche den Platz bestimmen, welcher für dieselben andauernd zur Verfügung zu stellen ist.

Man muss sich vergegenwärtigen, dass ein Waschbecken durchschnittlich einen Raum von 40 cm Breite zu 40 cm Tiefe einnimmt, und eine Klosettschüssel als Abmessungen im Grundriss ungefähr 40 cm zu 45 cm hat. Gegenüber der Auflagewand hat man also einen Vorsprung von 45 cm vonseiten des sanitären Apparates, und dies unabhängig von dem von der Person während seines Gebrauches eingenommenen Raum.

Das Problem wurde in verschiedenen Veröffentlichungen, u.a. in der Patentschrift FR-A-2 401 644 behandelt, welche eine sanitäre Gruppe zeigt, die aus einem vorfabrizierten Schrank besteht, dessen oberer Teil einen Spiegel aufweist und der im mittleren Teil und im unteren Teil ein Waschbekken, bzw. ein chemisches Klosett sehen lässt, die in eine Versenklage innerhalb des Schrankes und in eine gegenüber dem Schrank vorspringende Gebrauchslage schwenkbar sind.

Auch die Patentschrift US-A-2 611 134 sieht einen Toilettensatz vor, bei dem das Waschbecken und das Klosett zwischen der Gebrauchs- u. Nichtgebrauchsstellung verschwenkt werden können, wobei dieselben in der zuletzt genannten Stellung gegenüber der Wandung des sie aufnehmenden Schrankes zum Teil vorspringen. In dieser Veröffentlichung sind besondere Vorkehrungen auf den Ablass der Abfallmaterialien gerichtet.

Beide vorgenannten Lösungen weisen jedoch den Nachteil auf, die sanitären Apparate gegenüber der Ebene des sie aufnehmenden Schrankes in verschiedener Weise hinausragen zu lassen, und gestatten somit nicht eine sichere und ungehinderte Nutzung derselben.

Es ist jedoch immer interessant diesen Raum benutzen zu können während der langen Zeiten, in denen die hygienischen Einrichtungen nicht gebraucht werden, z.B. um einen bequemeren Durchgang von einer Zone in eine andere Zone im Wohnwagen o.dgl. zu gestatten oder auch um eine grössere Bewohnbarkeit einer Kabine, wie im Falle der Schlafwagen, zu ermöglichen, wo normalerweise ene Klosettschüssel nicht vorgesehen ist.

Die vorliegende Erfindung betrifft daher eine kippbare Waschbecken-Klosettschüssel-Gruppe, besonders geeignet für Wohnwagen, Wohnanhänger, Schlafwagen und ähnliche, mit den im Oberbegriff des Patentanspruches 1 angeführten Merkmalen. Die vorgenannte Aufgabe wird durch die im Kennzeichen dieses Anspruchs aufgeführten Merkmale gelöst.

Ausführungsformen und Vorteile der vorliegenden Erfindung ergeben sich bessere aus der nachstehenden Beschreibung unter Bezugnahme auf die beiliegenden Zeichnungen. In denselben zeigen:
Fig. 1 im vertikalen Schnitt die Gesamtheit der hygienischen Apparate, wie sie in operativer Stellung in ausgezogenen Linien erscheinen, und in nicht operativer Stellung in gestrichelten Linien;
Fig. 2 und 3 die Verankerungs- und Bedienungsmittel der Klosettschüssel in axonometrischer Stirnansicht, bzw. in Ansicht teilweise im Grundriss;
Fig. 4 eine ähnliche Ansicht wie jene der Fig. 1, in einer zweiten Ausführungsform des Komplexes;
Fig. 5 in Axonometrie, in Explosionsansicht, die erfindungsgemässe Gruppe in einer weiteren Ausführungsform;
Fig. 6 in Axonometrie die montierte Gruppe in geschlossener Stellung;
Fig. 7 die gleiche Gruppe in geöffneter Stellung.

Wie aus den Figuren 1 bis 4 zu entnehmen ist, ist die erfindungsgemässe Gruppe in einem Schrank 1 eingeschlossen, welcher mit vorderen Öffnungen 2, 3 versehen ist, welche dazu bestimmt sind das Waschbecken 4, bzw. die Klosettschüssel 5 aufzunehmen. Sowohl das Waschbekken 4 als auch die Klosettschüssel 5 sind an einer Auflage 6, beziehungsweise 7 gelagert, welche dazu bestimmt ist die Räume 2 beziehungsweise 3 zu verschliessen.

Das Waschbecken 4 ist von der Auflage 6 getragen, welche wie man in der Fig. bemerkt, plattenartige Seitenteile hat, und wird an der Vorderwand des Schrankes 1 mittels einer Reihe von Scharnieren befestigt. Im einzelnen ist die Auflage 6 an der Vorderwand des Schrankes 1 mittels eines Bandscharniers 8 verbunden, während seitlich zwei Metallelemente 9, beziehungsweise 10 vorgesehen sind, wobei das erste an den seitlichen Innenwänden des Schrankes 1 und das zweite an den Innenwänden der seitlichen Eckplatten des Waschbeckens 4 befestigt ist. Diese beiden Metallelemente 9 und 10 sind winkelig geformt und derart untergebracht, dass der vorspringende Teil jedes von diesen einen Anschlag für den anderen bildet, d.h. das Waschbecken 4 wird in der in Fig. veranschaulichten geöffneten Stellung bei seiner Rotation begrenzt von der Berührung der beiden vorspringenden Metallelemente, welche an den beiden Teilen vorgesehen und befestigt sind, welche das Waschbecken selbst enthalten. Man kann daraus entnehmen, dass dass Waschbecken 4 eine Rotations- und Bindelinie im Bandscharnier 8 hat und einen Anhalteanschlag bei Öffnung infolge der Berührung zwischen den beiden Elementen 9 und 10 hat. Zweckdienliche flexible Anschlüsse sowohl für den Hahn 12 als auch für den Ablass 13 gestatten es das Wasser gegebenenfalls über eine geeignete Pumpe zuzuführen und dasselbe nach Wunsch wieder abzulassen. Das Waschbecken hat somit zwei Stellungen: eine Offenstellung, wie in Fig. 1 im vollen Strich dargestellt, und eine Schliessstellung, wie in derselben Figur in gestrichelten Linien dargestellt, so dass das Waschbecken innerhalb des vom Möbel 1 bestimmten Raumes eingeschlossen ist, wenn es nicht gebraucht wird.

Auch die Klosettschüssel 5, welche die in den Figuren gezeigte Form hat, ist innerhalb eines Behälters mit eckplattenartigen Seitenteilen gelagert, welcher in der Lage ist im Möbel 1 zu verschwinden. In diesem Fall, abgesehen vom Vorhandensein der Rückwand 14 entsprechend der Rückwand 11 des Waschbeckens, welche vorsieht die Sichtbarkeit des Inneren des Möbels bei ausgezogener Schüssel zu unterbinden, besteht jedoch das Problem ein hinreichend kräftiges Scharnier zu haben, um die Last zu tragen, welche auf die Schüssel im Augenblick des Gebrauches derselben einwirkt.

Wie im einzelnen in den Figuren 2 und 3 veranschaulicht, ist zu diesem Zweck eine Metallarmatur vorgesehen, welche eine Lagerung und Positionierung am Boden des Fahrzeuges sowie an den Seitenwänden des Möbels 1 und des Möbels findet, welches die Schüssel aufnimmt, wobei diese Armatur es gestattet, diesen Zweck in einfacher und wirkungsvoller Weise zu erreichen.

Wie man feststellen kann, besteht diese Armatur aus einem Grundgestell 21, welches in der Grundplatte 22 am Boden des Fahrzeuges befestigt und mit zwei vorzugsweise dreieckigen Ständern 23 versehen ist, welche gegen ihren höchsten Scheitelpunkt zu die Rotationsscharnierachse 24 der Gesamtheit der Schüssel bereiten. Wie in der Fig. 5 veranschaulicht, ist diese Gesamtheit der Schüssel von zwei ganz allgemein mit 25 bezeichneten und symmetrischen Seitenelementen getragen, welche den Zweck haben mit ihren Elementen 26 die Flanken 27 (Fig. 5) des Möbels der Schüssel seitlich zu umgreifen, während sie mit ihren rückwärtigen Teilen 28 innen an den Flanken 27 befestigt werden.

Wie aus der Fig. 3 hervorgeht, ist an der Innenwand des Möbels 1 ein Winkelmetallelement 29 vorgesehen, dessen Aufgabe es ist zu bewirken, dass der zur Wandung des Raumes des Rahmens 25 parallel umgebogene Teil bei Klosettschüssel in Arbeitsstellung gegen die L-artig gebogene Wandung des Elementes 29 anliegt. Man hat somit, dass, wenn sich die Schüssel 5 in Offenstellung befindet, sie ein Scharnier 24 unten, welches an einem Metallelement montiert ist, und einen Anhalteanschlag in Stellung oben, welcher aus den Elementen 26, 28-29 gebildet ist, hat, womit die Schüssel in eine Lage versetzt ist, derart um die Last aufnehmen zu können, welche man dieser auferlegen will.

Ein weiteres wichtiges erfindungsgemässes Merkmal ist darin zu ersehen, dass an der Schüssel, wie mit 30 in der Fig. 7 angedeutet, eine flexible Dusche vorgesehen ist, welche die Spülung der Schüssel selbst gestattet, ausser natürlich ein Schlitz 31 für den Durchtritt oder die Handhabung des Betätigungshebels des Ablassventils. Wenn die Dusche 30 zweckmässig hinreichend lang ausgebildet ist, kann sie auch verwendet werden, um dem Gebraucher die Möglichkeit zu geben Abwaschungen vorzunehmen, und in jedem Fall zur Spülung von anderen Teilen des Raumes und des Fahrzeuges, wo dies notwendig sein sollte.

Wie vorstehend erwähnt, ist in der Fig. 4 eine andere Ausführungsform des Möbels 1 und vor allem jener Elemente dargestellt, welche die Verankerung des Waschbeckens 4 und der Klosettschüssel 5 betreffen.

Gemäss dieser Ausführung haben sowohl das Waschbecken als auch die Klosettschüssel, welche an ihrem diesbezüglichen Möbel 6, 7 montiert sind, den unteren rückwärtigen Rand an der vorderen Wand der Räume 2 und 3 des Möbels 1 gebunden, wobei die genannten Möbel 6, 7 mit den Bandscharnieren 60, 61 aufklappbar sind. Während für das Waschbecken dieses Scharnier ausreichen könnte um die Last zu tragen, aber nicht ausreicht um eine Rotation des Waschbekkens 4 zu verhindern und somit um seine Lagesetzung hinsichtlich der Offen- oder Arbeitsstellung zu gestatten, würde im Fall der Klosettschüssel 5 das Bandscharnier 6 gewiss nicht ausreichen um die Last zu tragen. Zum Tragen der Last und Begrenzen der Rotation der sanitären Apparate, wenn diese in die Gebrauchsstellung gebracht werden, sind die Führungen 62, beziehungsweise 63 vorgesehen, in denen die bolzenartigen Elemente 64, beziehungsweise 65 für das Waschbekken und die Klosettschüssel eingreifen.

Es ist offensichtlich, dass, wenn das Waschbekken 4 in die Schliessstellung gekippt wird, der Bolzen 64 sich längs der schrägen Führung 62 verschiebt und dasselbe somit in der vorgesehenen richtigen Lage gehalten wird. Wenn der Bolzen 64 weiters das Ende der Führung 62 an der vorderen Seite erreicht hat, ist das Waschbecken 4 gehindert sich weiter zu bewegen. Dasselbe ist zu sagen für die Führung 63 und für den Bolzen 65, welcher mit seiner Verschiebung in der Führung 65 der Klosettschüssel 5 den vorgesehenen und erforderlichen Winkel beschreiben lässt, um diese in die operative Lage oder in die versenkte Ruhestellung zu bringen. Diese Lösung mit Verankerung durch Bolzen und Kulisse ist weniger bevorzugt, zumal sie kompliziert und wesentlich kostspieliger ist, aber sie kommt offensichtlich voll dem gestellten Zweck nach die Versenkung der sanitären Apparate zu ermöglichen, wenn diese nicht mehr gebraucht werden, ober die Positionierung derselben in Gebrauchstellung, und dies immer mit der erforderlichen vollen Gewähr die etwaigen aufliegenden Lasten aufzunehmen.

Aus der Zeichnung geht hervor, dass die Kulissen, d. h. die Führungen 62 und 63 mit scharfkantigen Winkeln angegeben sind. Das ergibt sich aus der Verwendung von handelsüblichen gradlinigen Profilen, um die Kosten herabzusetzen, und veranlasst die Anwendung in der vorderen Kante der Möbel 6 und 7 von Bandscharnieren 66, beziehungsweise 67. Möchte man diese Scharniere beseitigen, dann werden die Führungen 62 und 63 einen krummen kontinuierlichen Verlauf haben.

Wie vorstehend jedoch angedeutet untersuchte man die Möglichkeit die Gruppe vorzumontieren, um so eine rasche und einfache Montage zu gestatten.

Wie in der Fig. 5 dargestellt, ist ein ganz allgemein mit 90 angegebenes Gestell für die Montage der ganzen Gesamtheit an der vorderen Wand des Schrankes vorgesehen, welcher dazu bestimmt ist die Waschbecken-Klosettschüssel-Gruppe aufzunehmen, wobei in dieser Wand eine den Abmessungen des Gestells 90 entsprechende Öffnung vorgesehen sein wird.

Dieses Gestell 90 ist mit waagrechten Querträgern und vertikalen Ständern versehen, wobei die vertikalen Ständer ihrerseits mit Vorsprüngen 91 mit Löchern versehen sind, welche dazu bestimmt sind die Rotations- und Verriegelungsbolzen der rückwärtigen Wände 11 und 14 der Figuren 1-6 und 107-110 der Fig. 7 aufzunehmen, wovon nachfolgend noch die Rede ist. Das Gestell 90 ist in der Öffnung, welche dazu bestimmt ist das Waschbekken 103 aufzunehmen, mit Scharnierlöchern 92 des Waschbeckens 103 versehen, wobei die Drehabstützung vorzugsweise mittels Zapfen, bzw. Bolzen, 93 erfolgt, welche die obengenannten Löcher 92 durchqueren und mittels Winkel 94 an der unteren Wand des Möbels 106 befestigt werden, in dem das Waschbecken gelagert ist, oder welches einen Teil des Waschbeckens selbst bildet. Die Seitenwände 105 des das Waschbecken enthaltenden Möbels sind wie im vorstehenden Ausführungsbeispiel mit Winkeleisen 95 versehen, welche bei geöffnetem Waschbecken gegen entsprechende Platten 95 bis zum Anschlag kommen, welche letztere von der Innenwand des Gestells 90 getragen werden. Man hat somit, dass nach erfolgter Drehung des Waschbeckens um die in die Löcher 92 eingreifenden Bolzen 93 die Winkeleisen 95, welche mit den Anschlägen 95 bis in Berührung kommen, eine weitere Rotation verhindern werden und das Waschbecken in der Offenstellung halten werden.

Zwecks Blockierung des Waschbeckens 103 in der Schliessstellung sind dann an den Anschlagwinkeleisen 95 Blockierzangen 116 vorgesehen, welche an Zapfen 116' einfallen, die vom Gestell 90 mit Hilfe von geeigneten nach innen vorspringenden Armen getragen werden, wobei diese Zangen 116 nach erfolgtem Einfall das Waschbekken in seiner Schliessstellung halten.

Das Waschbecken 103 ist vorzugsweise in einem alleinigen Formteil ausgebildet und ist wie erwähnt mit Seitenwänden 105 versehen, welche bei geschlossenem Waschbecken 103 bewirken, dass die äussere Oberfläche 106 an der äusseren Umrahmung 120 zu liegen kommt.

Was vorstehend für das Waschbecken angeführt, ist auch für die Klosettschüssel verwirklicht worden, wobei jedoch zu berücksichtigen ist, dass im Fall der Klosettschüssel aufgrund des grösseren Gewichtes, welches während des Gebrauches derselben auf dieser lastet, abgesehen vom Scharniersystem 21-28 der Fig. 2 eine angemessene Verstärkung erforderlich ist.

Diese Verstärkung besteht aus einem Gestell, oder einem Korb, 201, vorzugsweise aus Metall, welches das Möbel 109 aufnimmt, in dem die Klosettschüssel 108 gelagert ist, und welches mit der Ebene 100 ein Ganzes bildet, welches dazu bestimmt ist die Klosettschüssel mit dem nötigen Zubehör, einschliesslich Ventil 170, einzuschliessen. Die Klosettschüssel 108 ist vorzugsweise aus Plastikmaterial gefertigt und kann ähnlich wie für das Waschbecken erläutert mit dem Ganzen vormontiert werden.

Wie für das Waschbecken sind auch für Klosettschüssel Greifer, bzw. Zangen 160 für die Blockierung derselben in der Schliessstellung vorgesehen, wobei diese Zangen wieder an entsprechenden Zapfen 161 angreifen, welche von am Haltegestell des Ganzen befestigten Konsolen getragen werden. Die Zangen 160 sind im einzelnen von Platten 159 (oder 28 in der Fig. 2) getragen, welche bei ihrer Rotation um das Scharnier 131 gegen die Innenseite des Gestells zu liegen kommen. Letzteres ist natürlich für den Durchtritt des sanitären Apparates mit einer angemessenen Öffnung versehen, welche bei Nichtgebrauch der Klosettschüssel von der Wand 100 verschlossen ist.

Es ist zu unterstreichen, dass sowohl die Wand 106 des Waschbeckens als auch die Wand 100 der Klosettschüssel zweckmässig geneigt und in dieser geneigten Lage von den diesbezüglichen seitlichen Verkleidungen gehalten werden, so dass bei nichtgebrauchtem sanitären Apparat dieselben Wände vorzugsweise auf der gleichen vertikalen Ebene liegen.

Wie man erkennen kann, zeitigt die so beschriebene und erläuterte Gruppe die Möglichkeit, die sanitären Apparate jeweils unabhängig voneinander in der Gebrauchsstellung zur Verfügung zu haben, wobei sich die Zubehörteile, wie z.B. der gefaltete Ablassschlauch 32 und die Zufuhrschläuche des Wassers sowie der Ablass des Waschbekkens, usw., dem Auge des Gebrauchers immer in versteckter Stellung zeigen, zumal an der Rückseite des Waschbeckens und der Klosettschüssel erfindungsgemäss schwingende Wandungen 11-107, bzw. 14-110 vorgesehen sind, welche bei geöffneten sanitären Apparaten gegen den rückwärtigen Rand des entsprechenden Apparates zu liegen kommen und somit die Sicht in das Innere des Möbels verhindern. Die schwingenden Wandungen sind mit einer Einbuchtung, oder einem Raum, 123, bzw. 111 versehen, in der eine Papierrolle oder ein anderes für die Toilette erforderliches Erzeugnis Platz finden kann.

Das Waschbecken 4-103 ist an der vorderen Seite weiters mit einem länglichen Raum 33 versehen, in dem Seife, Kämme und anderes Platz finden können, wobei dieser Raum 33 mit einer Ablauföffnung 34 für etwaige Wasserrückstände versehen ist.

Wie sich aus der Zeichnung ergibt, ist es möglich oberhalb des Waschbecken-Klosettschüssel-Komplexes, und in der allgemeinen Höhe des Möbels, welches dazu bestimmt ist diese Apparate aufzunehmen, einen weiteren Raum vorzusehen, in dem ein Apothekenraum 112 mit der dazugehörigen Tür 180 Platz finden kann, wobei diese Tür 180 gegebenenfalls mit einem Spiegel 102 versehen ist. Auch dieser Apothekenraum 112, er ist so genannt um anzugeben, dass er besonders dazu bestimmt ist, um die normalerweise während einer Reise mitgenommenen pharmazeutischen Erzeugnisse aufzunehmen, aber er kann auch eine andere Bestimmung haben, gestattet einen rationelleren Gebrauch der Gesamtheit.

Es ist weiters zu bemerken, dass angesichts des von den sanitären Apparaten eingenommenen Mindestraums, wenn diese in Versenkstellung gekippt sind, und angesichts der Normaltiefe des Schrankes, in dem diese sanitären Apparate gelagert werden, an der Rückseite der Einrichtungen selbst, wie diese von den schwingenden Wandungen und vom Raumbedarf der sanitären Apparate bestimmt sind, die Möglichkeit besteht, wie sich zum Beispiel aus der Fig. 7 ergibt, einen Raum zu finden, in dem weitere Dienstleistungen Platz finden, wie z.B. vorzugsweise ein elektrischer Boiler beliebiger Art zum Erhitzen des Wassers. Unter dem ganz allgemein mit 181 angegebenen Boden ist ein Sammelbehälter 182 der Abwässer untergebracht; derselbe ist dabei in geeigneter Stellung für seine Entleerung aufgestellt, wenn nicht anderwie eine geeignete Vorrichtung zwecks Dispersion der in diesem Behälter angesammelten flüssigen Abfälle vorgesehen ist.

Die durch die vorliegende Erfindung gebotenen Vorteile sind naheliegend. Insbesondere ist die Platzeinsparung zu unterstreichen, zumal das Möbel 1, welches die sanitären Apparate aufnimmt, das unbedingt nötige Mindestmass hat, um die sanitären Apparate selbst in vertikaler Stellung zu halten. Weiters kann die Rückwand des Möbels 1 abnehmbar gestaltet werden, derart um den Zugang von rückwärts zu den komplizierteren und empfindlicheren Organen zu ermöglichen, u.zw. eine etwaige innerhalb des Raumes unter und an der Rückseite der Klosettschüssel untergebrachte Pumpe, wenn dieser verschlossen ist, die Sammelmulde für Abfälle 182, die Anschlüsse mit den Zuleitungen für Kalt- und Warmwasser, usw., und dies ohne auf die Aussenwand einzuwirken, welche ein besonderes ästhetisches Gepräge hat.

Es liegt auf der Hand, dass an der erfindungsgemässen Waschbecken-Klosettschüssel-Gruppe noch Abänderungen und Verbesserungen vorgenommen werden können, ohne damit vom ursprünglichen Erfindungsgedanken abzuweichen, der den nachstehenden Patentansprüchen zu entnehmen ist.

## Patentansprüche

1. Kippbare Waschbecken-Klosettschüssel-Gruppe, besonders geeignet für Wohnwagen, Wohnanhänger, Schlafwagen und ähnliche, bei der die beiden sanitären Apparate (4-103, 5-108) vorzugsweise so übereinander angeordnet sind, dass sie aus der waagrechten Arbeitslage in eine vertikale Versenklage kippbar sind, in der sie in einem Möbel (1) eingeschlossen sind, wobei der oberste Teil des genannten Möbels als Schrank (112) bestimmt ist, um z.B. einen Boiler, pharmazeutische Artikel, usw. aufzunehmen,
bei der ein in eine in der Aussenwand des für die Aufnahme der genannten sanitären Apparate bestimmten Raumes vorgesehene Öffnung einfügbares Montagegestell (90) vorgesehen ist, wobei das Montagestell (90) an dieser Öffnung befestigt ist und dieses selbst je nachdem es nur einen der genannten sanitären Apparate oder mehrere von diesen aufnehmen soll eine oder mehrere Öffnungen aufweist, und Löcher (92) vorgesehen sind, welche den Anlenkdrehpunkt des Möbelteils (106) darstellen, welches das Waschbecken (103) aufnimmt, und weiters Löcher (131) vorgesehen sind, welche den Anlenkdrehpunkt des Gerüstkorbes (201) des Möbelteils (109) darstellen, welcher die Klosettschüssel (108) aufnimmt,
und bei der das innerhalb seines eigenen Möbelteils trapezförmigen Querschnittes (6) aufgenommene Waschbecken (4-103) an der Vorderkante des Möbelteils vorzugsweise mittels eines Bandscharniers (8) gebunden ist, wobei der vordere Teil des Möbelteils (6-106) mit einem Raum (33) zur Aufnahme von Seife, Kämmen, usw. versehen ist, dadurch gekennzeichnet, dass das Waschbecken (4-103) bei seiner Drehung in Offenstellung durch die Begegnung der beiden Metallelemente (9, 10, bzw. 95, 95 bis) festgelegt ist, indem das eine an der Wand des Schrankes (1) oder am Gestell (90) und das andere an der seitlichen Innenwand des Möbelteils (6-106), welches das Waschbecken (4-103) aufnimmt, befestigt ist,
und dass die innerhalb ihres eigenen Möbelteils (7-107) aufgenommene Klosettschüssel (5-108) mit einem im wesentlichen Z-förmig ausgebildeten Metallgerüst (21 bis 28 und 159) versehen ist, dessen Ende an einem am Boden des Fahrzeuges befestigten Eckblech (22) angelenkt und dessen Seitenwand am Möbelteil (7-107) befestigt ist, welches die Klosettschüssel (5-108) aufnimmt, während ein zweites L-förmiges Element (29) im Inneren des Schrankes (1) oder des Rahmens (90) befestigt ist, welches mit dem Z-förmig ausgebildeten Metallgerüst in Berührung kommt, wenn die Klosettschüssel in die Offenstellurg gelangt.

2. Kippbare Waschbecken-Klosettschüssel-Gruppe, nach Anspruch 1, dadurch gekennzeichnet, dass der Öffnungs- und Schliesshub der sanitären Apparate (4, 5) und der zum Tragen der Last erforderliche Widerstand vom zapfen- und kulissenartigen Eingriff von an den Innenwänden des die sanitären Apparate aufnehmenden Schrankes (1) angeordneten Führungen (62, 63) und von an den die sanitären Apparate selbst einschliessenden Möbelteilen angeordneten Zapfen (64, 65) bestimmt werden.

3. Kippbare Waschbecken-Klosettschüssel-Gruppe, nach Anspruch 1 oder 2, dadurch gekennzeichnet, dass jeweils an einem beweglichen Teil (95-159) der Gruppe befestigte Zangen (116-150) vorgesehen sind, welche in der Lage sind an einem eigens dazu bestimmten, von einem ortsfesten Teil (116'-161) getragenen Zapfen anzugreifen, um den sanitären Apparat in der Schliessstellung festzuhalten.

4. Kippbare Waschbecken-Klosettschüssel-Gruppe, nach einem oder mehreren der vorstehenden Ansprüche, dadurch gekennzeichnet, dass zum Verbergen des rückwärtigen Raumes eines jeden sanitären Apparates (Waschbecken oder Klosettschüssel) schwingende Wandungen (11-116) und (14-110) vorgesehen sind, welche Einbuchtungen (123, 111) aufweisen, die in der Lage sind Papierrollen oder Papierpakete aufzunehmen.

## Claims

1. A folding washbasin-watercloset set, particularly apted for caravans, trailers, sleeping- cars and like, wherein both the sanitary fittings or devices (4-103, 5-108) are preferably arranged upon each other in such way to be overturned from the horizontal working position to a recessed vertical position, in which they are enclosed within a furniture piece (1), wherein the top portion of said furniture's piece is intended as a cupboard to receive for instance a boiler (water-heater), pharmaceutical articles and so on, wherein a mounting frame (90) is provided, which can be inserted into an opening foreseen in the external wall of the room intended to receive the said sanitary devices, wherein the mounting frame (90) is fixed to said opening and the frame itself, according to whether it must receive only one of said sanitary devices or more of them, presents one or more openings, and holes (92) are foreseen, which represent the articulation-and-rotation center of the furniture's piece (106) receiving the watercloset (103), and furthermore holes (131) are foreseen which represent the articulation-and-rotation center of the frame's basket (201) of the portion of furniture's piece (109) which receives the water- closed (108) and wherein the washbasin (4-103) received within the transversal trapezoidal cross- section (6) of its own portion of furniture's piece is connected at the front edge of the furniture's portion preferably by means of a band-hinge (8), wherein the front portion of the furniture portion (6-106) is provided with a room to receive soap, combs, and so on,
characterized by that the washbasin (4-103) in its rotation in open position is fixed by means of the abutment of two metal elements (9, 10) and (95, 95 bis), wherein one of them is fixed to the wall of the cupboard (1) or to the frame (90) and the other is fixed to the inner side wall of the furniture's portion (6-106) which receives the washbasin (4-103), and by the fact that the water-closet (5-108) received within its own portion of furniture (7-107) is provided with a metal frame (21 to 28 and 159) which is substantially Z-shaped, whose end is articulated to a gusset plate (22) fixed to the bottom of the vehicle and whose side wall is fixed to the portion of furniture (7-107) which receives the water-closet (5-108), whereas a second, L-shaped element (29) is fixed to the inside of the cupboard (1) or of the frame (90), which comes to contact with the Z-shaped metal frame when the water-closet reaches the open position.

2. A folding washbasin-watercloset set according to Claim 1, characterized by that the opening and closing stroke of the sanitary devices (4, 5) and the resistance of the tenon-and-slotlink necessary in order to bear the load are determined by guides (62, 63) arranged at the inner walls of the cupboard (1) receiving the sanitary apparatuses or devices, and from the dowels (tenons) (64, 65) arranged at the portions of furniture including the sanitary apparatuses themselves.

3. A folding washbasin-watercloset set according to Claims 1 or 2, characterized by that, at each movable part (95-159) of the set, fixed pliers (116-150) are foreseen, which are in such position to catch a dowel which is expressly intended for that, and is supported by a fixed portion (116'-161) in order to lock the sanitary apparatus in the closing position.

4. A folding washbasin-watercloset set, according to one or more of the preceding Claims, characterized by that in order to hide the back room of each sanitary apparatus (washbasin of watercloset) swinging walls (11-116) and (14-110) are provided which present some recesses (123, 111) which are in such position to receive rolls of paper or paper-packets.

## Revendications

1. Groupe lavabo- water-closet basculant, particulièrement approprié pour «caravans», roulottes, wagon-lits et structures simulaires, où tous les deux appareils sanitaires (4-103, 5-108) sont préférablement arrangés l'un sur l'autre de telle façon qu'ils peuvent basculer de la position horizontale de travail à une position verticale encaissée, dans laquelle ils sont enfermés dans un meuble (1), où la partie plus haute du dit meuble est destinée à fonctionner comme un armoire pour recevoir pour exemple un chauffe-eau, des articles pharmaceutiques, etc., où un bâti de montage (90) est pourvu, qui peut être inséré dans une ouverture prévue dans la paroi extérieure de l'espace destiné à accueillir les dits appareils sanitaires, où le bâti de montage (90) est fixé à la dite ouverture et le bâti même, selon s'il doit accueillir un seul des dits appareils sanitaires ou plusieurs d'eux, présente une ou plusieurs ouvertures, et des trous (92) sont prévus, qui représentent le centre d'articulation et de rotation de la partie de meuble qui accueillit le lavabo (103), et en outre des trous (131) sont prévus, lesquels représentent le centre de rotation et articulation du panier de bâti (201) de la partie de meuble (109) qui accueillit le water-closet (108) et où le lavabo (4-103) accueilli à l'intérieur de la section transversale trapézoïdale (6) de sa propre partie de meuble est connecté en correspondance du bord antérieur de la partie de meuble préférablement moyennant une charnière à ruban (8), où la partie antérieure de la partie de meuble (6-106) est pourvue d'un espacement (33) pour accueillir du savon, des peignes, etc.,
le groupe est caractérisé par le fait que le lavabo (4-103) dans sa rotation à la position «ouverte» est fixé moyennant la rencontre de deux éléments métalliques (9, 10 et respectivement 95, 95 bis), lù l'un d'eux est fixé à la paroi de l'armoire (1) où du bâti (90) et l'autre est fixé à la paroi intérieure latérale de la partie de meuble qui accueillit le lavabo (4-103), et par le fait que le watercloset (5-108) accueilli à l'intérieur de sa propre partie de meuble (7-107) est pourvu d'un bâti métallique (21 à 28 et 159) substantiellement ayant la forme d'une Z, dont l'extrémité est articulée à un gousset (22) fixé au fond du véhicule et dont la paroi latérale est fixée à la partie de meuble (7-107) qui accueillit le water-closet (5-108), tandis qu'un second élément (29, ayant la forme d'une L, est fixé à l'intérieur de l'armoire (1) ou du bâti (90) qui vient à contact avec le bâti métallique ayant la forme d'une Z quand le water-closet atteint la position «ouverte».

2. Groupe lavabo-water-closet basculant suivant la Revendication 1, charactérisé par le fait que la course d'ouverture et fermeture des appareils sanitaires (4, 5) et la résistance de l'engrènement du type à pivot et coulisse nécessaire pour supporter la charge sont déterminées par des guides (62, 63) arrangées en correspondance des parois internes de l'armoire (1) qui accueillit les appareils sanitaires, et par les pivots (64, 65) arrangés en correspondance des parties de meuble incluant les appareils sanitaires mêmes.

3. Groupe lavabo-water-closet basculant suivant les Revendications 1 ou 2, caractérisé par le fait qu'en correspondance de chaque partie mobile (95-159) du groupe des pinces fixes sont pourvues (116-150), lesquelles sont en condition telle qu'elles saisissent un pivot expressément destiné à ce but, supporté par une partie fixe (116'-161) pour bloquer l'appareil sanitaire dans la position de fermeture.

4. Groupe lavabo-water-closet basculant, suivant une ou plusieurs des Revendications précédentes, caractérisé par le fait que dans le but de cacher l'espacement postérieur de chaque appareil sanitaire (lavabo ou water-closet) des parois oscillantes sont pourvues' (11, 116) et (14-110) lesquelles présentent des retraits (123, 111) qui sont en condition d'accueillir des rouleaux ou des paquets de papier.
